# EUROPÄISCHE PATENTSCHRIFT

(11) **EP 0 065 005 B1**
(45) Veröffentlichungstag und Bekanntmachung des Hinweises auf die Patenterteilung: **30.07.1986**
(21) Anmeldenummer: 81903258.2
(22) Anmeldetag: 11.11.1981
(51) Int. Cl.: A63H 33/20

(54) **FALLSCHIRMSPIELGERÄT**
TOY WITH PARACHUTE
JOUET AVEC PARACHUTE

(30) Priorität: 12.11.1980 DE 8030125 U; 12.11.1980 DE 3042534
(43) Veröffentlichungstag der Anmeldung: 24.11.1982
(73) Patentinhaber: MIGOWSKI, Günter, D-6000 Frankfurt 60 (DE)
(72) Erfinder: MIGOWSKI, Günter, D-6000 Frankfurt 60 (DE)
(74) Vertreter: Reichel, Wolfgang, Dipl.-Ing.
(86) Internationale Anmeldenummer: EP8100178
(87) Internationale Veröffentlichungsnummer: WO8201660

## Beschreibung

Die Erfindung betrifft ein Fallschirmspielgerät gemäß dem Oberbegriff des Anspruchs 1.

Ein derartiges Fallschirmspielgerät weist eine Aufnahme- und Halteeinrichtung auf, an der ein Fallschirm befestigt ist und in der der Fallschirm untergebracht werden kann. Das Fallschirmspielgerät wird in die Luft geworfen oder mittels einer Abschußvorrichtung in die Höhe katapultiert, um im Bereich des Höhepunktes der Flugbahn den Fallschirm freizugeben und zum Boden zurückzuschweben.

Aus der DE-C-700 901 ist bereits ein Fallschirmspielgerät bekannt, das zwei gelenkig miteinander verbundene Teile hat, zwischen denen ein Fallschirm angeordnet ist. Diese Teile haben eine nach außen gewölbte Form, so daß beim Hochschleudern des Spielgerätes die Teile vom Luftdruck zusammengedrückt werden. Ein Kopfteil dient beim Hochschleudern als untere Stabilisierungsfläche. Wenn das Fallschirmspielgerät seinen höchsten Flugpunkt erreicht, muß es sich in der Luft um 180° drehen, damit die die Fallschirmkammer bildenen Teile auseinanderklappen und der Fallschirm herausfallen kann.

Aus der US-A-3 432 962 ist ein Luftspielzeug mit langgestreckten Flügeln bekannt, die an einem Basisteil derart verschwenkbar angeordnet sind, daß sie von einer von dem Basisteil radial nach außen gerichteten Lage um etwa 90° gedreht werden können, so daß sie mit ihren Längsseiten aneinander anliegen. Die Flügel sind von Gummibändern in Richtung der radialen Position beaufschlagt und werden in der zusammengefalteten Stellung von einem elastischen Band umschlungen, mit dem das Spielzeug in die Luft geschleudert wird. Dabei hält das elastische Band noch für eine kurze Zeitspanne das Spielzeug in der zusammengefalteten Stellung, bis die Flügel freigegeben und in radialer Richtung verschwenkt werden, in der das Spielzeug langsam zur Erde zurückschwebt.

Aus der DE-C-378 590 ist ein Spielzeugfallschirm bekannt, dessen Schirmstangen beim Zusammenfalten des Fallschirmes eine Gummischeibe elastisch verformen. Wenn der zusammengefaltete Fallschirm in die Luft geworfen wird und sich wieder abwärts bewegt, bläst die Luft unter den Schirm und die Gummischeibe drückt den Schirm auseinander, wodurch er sich voll entfaltet.

Diese bekannten Spielgeräte haben den Nachteil, daß sie sich nicht zwangsläufig zum gewünschten Zeitpunkt öffnen.

Aufgabe der Erfindung ist es, die Freigabe des Fallschirmes nicht dem Zufall zu überlassen, sondern ein Fallschirmspielgerät anzugeben, bei dem der Fallschirm zuverlässig und zwangsläufig freikommt und sich sogleich entfaltet.

Diese Aufgabe wird bei einem Fallschirmspielgerät mit zwei gelenkig miteinander verbundenen Teilen, die bei der Aufwärtsbewegung des Fallschirmspielgeräts durch Luftdruck zusammengehalten werden, und einem zwischen diesen Teilen angeordneten und an ihnen befestigten Fallschirm erfindungsgemäß dadurch gelöst, daß die Teile an ihren einen Enden in Form einer Zange gelenkig miteinander verbunden sind, wobei im Bereich dieses Gelenks eine die Teile beaufschlagende Federeinrichtung vorgehen ist, und an ihren anderen Enden mit Luftandruckflächen verbunden sind, deren freie Endabschnitte Ösen bzw. Haken zum Haltern und Öffnen des Fallschirms aufweisen.

Durch diese Ausbildung ist sichergestellt, daß bei dem erfindungsgemäßen Fallschirmspielgerät die die Haltevorrichtung für den Fallschirm bildenden Teile beim Hochwerfen des Spielgerätes - im Normalfall auf eine Flughöhe von ca. 6 bis 12 m - geschlossen bleiben, da der auf die verbreiterten Luftandruckflächen ausgeübte Luftdruck die Öffnungskraft der Federeinrichtung übersteigt. Wenn das Fallschirmspielgerät jedoch den Höhepunkt seiner Flugbahn erreicht, verringert sich der Druck auf die Luftandruckflächen rapide, so daß die im Bereich des Gelenks angeordnete Federeinrichtung die Teile öffnet. Durch die sich spreizenden Teile wird der Fallschirm zwangsläufig entfaltet und das Fallschirmspielgerät seinem Zweck entsprechend zum Boden zurückschweben. Dabei können die Luftandruckflächen mit den Teilen starr verbunden sein und gleichzeitig als Haltegriff für das Fallschirmspielgerät dienen.

Unmittelbar oberhalb des Gelenks kann ein Kopfteil angeordnet sein, das beispielsweise als Gummiball ausgebildet sein kann, das den Schwerpunkt des Fallschirmspielgerätes nach vorne bringt und den Aufprall des Spielgerätes auf dem Boden auffängt. Die im Bereich des Gelenks angeordnete Federeinrichtung kann dabei das Kopfteil in der vorgesehenen Lage halten.

Vorteilhafterweise können die Luftandruckflächen an den Teilen angelenkt sein und je einen nach oben verlaufenden Hebel und eine Einhakeinrichtung aufweisen, die im geschlossenen Zustand der Teile jeweils ineinandergreifen und ein Verschlußmoment ausüben, das zunächst größer als das in Öffnungsrichtung wirkende Moment der Federeinrichtung ist. Dabei kann in dem den unteren Endabschnitt der Teile überdeckenden Bereich der Luftandruckflächen je eine Aussparung ausgebildet sein, und im Bereich des Gelenks kann ein Abschußhaken für das Spielgerät befestigt sein. Ein derart ausgebildetes Fallschirmspielgerät kann mit Hilfe einer Abschußvorrichtung hochgeschossen werden, so daß es eine erheblich größere Höhe erreicht. Dabei wird das Spielgerät durch die Aussparungen in den Luftandruckflächen hindurch im unteren Bereich der Teile gehalten, die als Griff verstärkt ausgebildet sind. Die Ausbildung der Luftandruckflächen als Verschlußhebel bewirkt durch Übersetzung eine größere Verschlußkraft. Deshalb kann eine kräftigere Öffnungsfeder an dem Gelenk vorgesehen werden, durch die am oberen Punkt der Flugbahn ein noch schnelleres Öffnen des Fallschirms erreicht werden kann.

Weiter kann mit Vorteil vorgesehen sein, daß die gelenkig verbundenen Teile an einem Kopfhalter an zwei Ösen angelenkt sind und daß die Teile durch je zwei Federn, die an dem Kopfhalter und an den Teilen befestigt sind, gespreizt werden.

Eines der beiden Teile kann als längliche flache Schale geformt sein, wobei das andere Teil entweder auch gewölbt oder flach ausgeführt ist und . den Fallschirm in das andere Teile hineindrückt.

Es kann auch mit Vorteil vorgesehen sein, daß der Fallschirm in einen Zwischenraum zwischen den Luftandruckflächen, an denen er über Bänder jeweils zur Hälfte befestigt ist, aufnehmbar ist. Es kann auch zweckmäßig sein, zwischen den Teilen eine Aufnahmekammer für den Fallschirm zu befestigen. Dabei können die gelenkig verbundenen Teile an einem Verbindungsteil jeweils an Ösen angelenkt sein, während die Aufnahmekammer ebenfalls an dem Verbindungsteil angelenkt ist.

Weiter kann es den Spielwert des Fallschirmspielgeräts erhöhen, die Teile über das Gelenk hinaus scherenförmig zu verlängern, wobei die verlängerten Abschnitte eine Aufnahmekammer bilden. In dieser Aufnahmekammer kann entweder der Fallschirm oder ein anderer Gegenstand untergebracht sein, der beim Öffnen der Teile und der verlängerten Abschnitte freikommt.

Die Luftandruckflächen können zweckmäßigerweise auch jeweils mindestens eine zusätzliche Luftandruckfläche aufweisen. Dadurch können die die gelenkig verbundenen Teile schließenden Kräfte noch weiter erhöht werden.

Bei dem erfindungsgemäßen Fallschirmspielgerät ist ein zwangsläufiges Öffnen des Fallschirmes zum gewünschten Zeitpunkt sichergestellt. Der Fallschirm, der mit seinen Befestigungsleinen am unteren Ende der gelenkig verbundenen Teile oder der Luftandruckflächen befestigt ist, wird in den vorgesehenen Raum zwischen den Teilen oder den Luftandruckflächen eingelegt, woraufhin die Teile zusammengedrückt und hochgeworfen oder hochgeschossen werden. Während der Aufwärtsbewegung bewirkt der auf die Luftandruckflächen wirkende Luftdruck, daß die Teile geschlossen bleiben, wobei die Federeinrichtung entsprechend abgestimmt ist. Die Teile öffnen sich erst im Endbereich der Aufwärtsbewegung und geben den Fallschirm frei. Durch das Einhaken der an den angelenkten Luftandruckflächen angesetzten Hebel wird eine Kraftübersetzung für die Luftandruckfläche am hinteren Schenkelteil am Anfang des Öffnungsvorganges erreicht.

Weitere Merkmale, Vorteile und Einzelheiten der Erfindung ergeben sich aus der nachfolgenden Beschreibung einiger bevorzugter Ausführungsformen. Dabei zeigen :
Figur 1 eine Ausführungsform des erfindungsgemäßen Fallschirmspielgerätes in einer Seitenansicht, einer Ansicht A und einem Querschnitt B-B, der drei mögliche Querschnittsformen der gelenkig miteinander verbundenen Teile angibt ;
Figur 2 gelenkig miteinander verbundene Teile einer anderen Ausführungsform mit angelenkter Luftandruckfläche in einer Seitenansicht und einer Ansicht C ;
Figur 3 eine weitere Ausführungsform, bei der zwei Gelenkstellen an einem Kopfhalter angelenkt sind, in einer Seitenansicht und einer Ansicht D ;
Figur 4 eine weitere Ausführungsform der Erfindung in zwei Ansichten ;
Figur 5 und 6 weitere Ausführungsformen, bei denen eine Fallschirmkammer angeordnet ist ;
Figur 7 und 8 Ausführungsformen mit scherenförmig verlängerten Teilen ;
Figur 9 eine Ausführungsform mit quer zu den Teilen verlaufender Fallschirmkammer und
Figur 10 eine Ausführungsform mit einem Kopfbehälter für den Fallschirm, wobei die gelenkig verbundenen Teile angelenkt sind.

In Fig. 1 ist ein Fallschirmspielgerät mit einem Kopfteil 1, das vorzugsweise aus Gummi besteht und an einem Kopfhalter 2 befestigt ist, der das Kopfteil in einer Mittellage hält, dargestellt. Zwei Teile 4 und 5 sind mittels Ösen 10 an einem Gelenk 11 miteinander verbunden, und eine Feder 3, die bei 6 und 6a mit den Teilen 4 und 5 verbunden ist, versucht diese zu spreizen. Das Teil 4 hat eine konkave Hohlform, während das Teil 5 im Querschnitt entweder flach, konkav oder konvex ausgeführt ist. Zwischen den Teilen kann ein Fallschirm aufgenommen werden, dessen Befestigungsleinen an Ösen 7 im unteren Bereich der Teile 4 und 5 angebracht sind. Die Teile 4 und 5 sind mit Luftandruckflächen 8 verbunden, die an ihrem unteren Ende starr angesetzt sind und an ihrem Endabschnitt ein verstärktes Griffteil haben. Zusätzliche Luftandruckflächen 9 sind mit den Luftandruckflächen 8 verbunden und erhöhen beim Flug des Fallschirmspielgerätes durch die Luft die der Federkraft entgegenwirkende Schließkraft. Die Federeinrichtung 3 kann dabei auch ein Gummiband oder zwei Gummiringe sein, das bzw. die am Kopfhalter und an je einem Teil angebracht ist bzw. sind.

In Fig. 2 ist eine weitere Ausführungsform der Erfindung dargestellt, bei der die Teile 16 über Ösen 14 gelenkig miteinander verbunden sind. Die Luftandruckflächen 20 sind über je ein Gelenk 22 oder 18a und Anlenkösen 18a mit den Teilen 16 verbunden und weisen einen nach oben verlaufenden Hebelfortsatz 21 und eine Einhakkante 17, 17a oder 17b auf, die so ausgebildet sind, daß bei geschlossenen Teilen der Hebelfortsatz einer jeden Luftandruckfläche in die Einhakkante des anderen Teils einhakt, wodurch eine Verschlußkraft für die Zange hervorgerufen wird. An einem Zangenteil ist in der Nähe des oberen Gelenks ein Abschußhaken 15 angesetzt, so daß das Faiischirmspieigerät mit einer Abschußvorrichtung wie mit einem Gummizug hochkatäpultiert werden kann, wobei es durch Aussparungen 23 in den Luftandruckflächen 20 hindurch am unteren Griffteil 19 der gelenkig verbundenen Teile gehalten wird.

In Fig. 3 ist eine weitere Ausführungsform der Erfindung dargestellt, bei der die Teile 21 über Ösen 22 an einem Kopfhalter 23c angelenkt sind, wobei zwei Federn 24, die bei 21 a an den gelenkig verbundenen Teilen und bei 23b an dem Kopfhalter 23c befestigt sind, bestrebt sind, die Teile zu spreizen. Der Kopfhalter 23c hält das Kopfteil 23a in seiner vorgesehenen Lage.

In Fig. 4 ist eine weitere Ausführungsform der Erfindung dargestellt. Die Teile 26 sind über je ein Gelenk an dem Kopfhalter 2 angelenkt, während langgestreckte Luftandruckflächen 28 mit ihnen über Gelenke 27 im unteren Endabschnitt verbunden sind. Hebelfortsätze 29 an den Luftandruckflächen 28 hintergreifen im geschlossenen Zustand der Zangenanordnung Ansätze 24a an den jeweils gegenüberliegenden Teilen, wodurch eine zusätzliche Verschlußkraft hervorgerufen wird. Am unteren Endabschnitt der Luftandruckflächen sind Halteleinen 64 des Fallschirms an nach innen vorspringenden Haken 7a befestigt, wodurch beim Öffnen der Zangenanordnung die Entfaltung des Fallschirms gefördert wird. Der untere Endabschnitt der Luftandruckflächen ist kreisförmig ausgebildet und dient gleichzeitig als Haltegriff für das Fallschirmspielgerät.

In Fig. 5 ist ein weiteres Ausführungsbeispiel der Erfindung dargestellt, bei dem der Fallschirm in einer Kammer 32 untergebracht wird, deren beide Teile jeweils über ein Gelenk 33 mit den Teilen 31 verbunden sind, die ihrerseits über Ösen 30 aneinander angelenkt sind, über die hinaus sich ein Verlängerungsteil 32a erstreckt. Bei dem in Fig. 6 dargestellten Ausführungsbeispiel sind die Kamm erteile 38 für den Fallschirm an einem Verbindungsstück 35 angelenkt, mit dem die Teil 40 über zwei Ösen 36 gelenkig verbunden sind. Dabei zeigt. Fig. 6 ein Mittelteil 35a und Scharniere 37, an denen die Kammern angelenkt sind.

In den Fig. 7 und 8 sind zwei Ausführungsbeispiele abgebildet, bei denen sich die Teile 51, 53 über deren Gelenk hinaus scherenartig fortsetzen, wobei die Verlängerungsabschnitte 52 und 54 eine Aufnahmekammer bilden, die sich gemeinsam mit der Scherenanordnung öffnet. In dieser Aufnahmekammer kann der Fallschirm oder auch ein anderer Gegenstand untergebracht werden, mit dem der Spielwert des Spielgerätes erhöht wird.

Fig. 9 zeigt eine Fallschirmzangenanordnung mit Teilen 55 und einer quer angeordneten Fallschirmkammer 56. In Fig. 10 ist ein Behälterkopf 58 für den Fallschirm vorgesehen, der vor dem Gelenk 59 mit den Teilen 57 verbunden ist.

## Patentansprüche

1. Fallschirmspielgerät, bestehend aus
zwei gelenkig miteinander verbundenen Teilen (4, 5; 31 ; 16 ;21 ; 26 , 40 ; 51 ; 53 ; 55 ; 57), die bei der Aufwärtsbewegung des Fallschirmspielgeräts durch Luftdruck zusammengehalten werden und
einem zwischen diesen Teilen angeordneten und an ihnen befestigten Fallschirm, dadurch gekennzeichnet, daß die Teile (4, 5 ; 16 ; 21 ; 31 ; 40 ; 51 ; 53 ; 55 ; 57 ; 26)
an ihren einen Enden in Form einer Zange gelenkig miteinander verbunden sind, wobei im Bereich dieses Gelenks eine die Teile beaufschlagende Federeinrichtung (3 ; 24) vorgesehen ist, und
. an ihren anderen Enden mit Luftandruckflächen (8 ; 20 ; 28) verbunden sind, deren freie Endabschnitte Ösen (7) bzw. Haken (7a) zum Haltern und Öffnen des Fallschirms aufweisen.

2. Fallschirmspielgerät nach Anspruch 1, dadurch gekennzeichnet, daß in Richtung der Aufwärtsbewegung des Fallschirmspielgerätes gesehen unmittelbar oberhalb des Gelenkes ein Kopfteil (1 ; 23a ; 52 ; 54 ; 58) angeordnet ist.

3. Fallschirmspielgerät nach Anspruch 1 oder 2, dadurch gekennzeichnet, daß die Luftandruckflächen (20, 28) an den Teilen (16, 26) angelenkt sind und je einen nach oben verlaufenden Hebel (21, 29) und eine Einhakeinrichtung (17, 17a, 17b, 24a) aufweisen, die im geschlossenen Zustand der Teile jeweils ineinander greifen und ein Verschlußmoment ausüben, das während des größten Teils der Aufwärtsphase größer als das in Öffnungsrichtung wirkende Moment der Federeinrichtung ist.

4. Fallschirmspielgerät nach Anspruch 3, dadurch gekennzeichnet, daß in dem den unteren Endabschnitt (19) der Teile (16) überdeckenden Bereich der Luftandruckflächen (20) je eine Aussparung (23) ausgebildet ist, und daß im Bereich des Gelenks ein Abschußhaken (15) für das Spielgerät befestigt ist.

5. Fallschirmspielgerät nach einem der Ansprüche 1 bis 4, dadurch gekennzeichnet, daß die Teile (21) an einem Kopfhalter (23c) an zwei Ösen (22) angelenkt sind und daß die Teile durch zwei Federn (24), die an dem Kopfhalter und an den Teilen befestigt sind, gespreizt werden können.

6. Fallschirmspielgerät nach einem der Ansprüche 1 bis 5, dadurch gekennzeichnet, daß die Luftandruckflächen (28) über die Teile (26) erheblich hinausragen und daß der Fallschirm in dem Zwischenraum zwischen den Luftandruckflächen (28) befestigt ist.

7. Fallschirmspielgerät nach Anspruch 6, dadurch gekennzeichnet, daß die Enden von Fallschirmbändern (64) je zur Hälfte an den Haken (7a) festgemacht sind.

8. Fallschirmspielgerät nach einem der Ansprüche 1 bis 5, dadurch gekennzeichnet, daß zwischen den Teilen (31, 40) eine Aufnahmekammer (32, 38) für den Fallschirm befestigt ist.

9. Fallschirmspielgerät nach einem der Ansprüche 1 bis 5 und 8, dadurch gekennzeichnet, daß die Teile (40) an einem Verbindungsteil (35) jeweils an Ösen (36) angelenkt sind und daß eine Aufnahmekammer (38) ebenfalls an dem Verbindungsteil angelenkt ist.

10. Fallschirmspielgerät nach einem der Ansprüche 1 bis 9, dadurch gekennzeichnet, daß die Teile (51, 53) über das Gelenk hinaus scherenförmig verlängert sind, wobei die verlängerten Abschnitte (52, 54) eine Aufnahmekammer bilden.

11. Fallschirmspielgerät nach einem der Ansprüche 1 bis 10, dadurch gekennzeichnet, daß die Luftandruckflächen (8) jeweils mindestens eine zusätzliche Luftandruckfläche (9) aufweisen.

## Claims

1. A parachute toy comprising :
two pivotally interconnected members (4, 5; 31 ; 16 ; 21 ; 26 ; 40 ; 51 : 53 : 55 ; 57) which are held together by air pressure upon upward movement of the parachute toy, and
a parachute which is disposed between said members and secured thereto, characterised in that the members (4, 5 ; 16 ; 21 ; 31 ; 40 ; 51 ; 53 ; 55 ; 57 ; 26)
are pivotally connected together at their one ends in the form of a tongs-like arrangement, wherein a spring means (3 ; 24) acting on the members is provided in the region of said pivot,
and are connected at their other ends to air-engaging surfaces (8 ; 20 ; 28), the free end portions thereof having eyes (7) or hooks (7a) for mounting and opening the parachute.

2. A parachute toy according to claim 1 characterised in that a head portion (1 ; 23a ; 52 ; 54 ; 58) is arranged directly above the pivot, as considered in the direction of upward movement of the parachute toy.

3. A parachute toy according to claim 1 or claim 2 characterised in that the air-engaging surfaces (20, 28) are pivoted to the members (16, 26) and each have a respective upwardly extending lever (21, 29) and a hooking means (17, 17a, 17b, 24a) which in the closed condition of the members respectively engage one into the other and exert a closing moment which during the major part of the upward phase is greater than the moment of the spring means which acts in the direction of opening.

4. A parachute toy according to claim 3 characterised in that a respective opening (23) is provided in the region of each of the air-engaging surfaces (20), which covers the lower end portion (19) of the members (16), and that a firing hook (15) for the toy is fixed in the region of the pivot.

5. A parachute toy according to one of claims 1 to 4 characterised in that the members (21) are pivoted to a head holder (23c) at two eyes (22) and that the members can be spread by two springs (24) which are secured to the head holder and to the members.

6. A parachute toy according to one of claims 1 to 5 characterised in that the air-engaging surfaces (28) project considerably beyond the members (26) and that the parachute is fixed in the space between the air-engaging surfaces (28).

7. A parachute toy according to claim 6 characterised in that half the ends of parachute cords (64) are secured to each respective one of the hooks (7a).

8. A parachute toy according to one of claims 1 to 5 characterised in that a receiving chamber (32, 38) for the parachute is fixed between the members (31, 40).

9. A parachute toy according to one of claims 1 to 5 and 8 characterised in that the members (40) are pivoted to a connecting member (35) at respective eyes (36) and that a receiving -chamber (38) is also pivoted to the connecting member.

10. A parachute toy according to one of claims 1 to 9 characterised in that the members (51, 53) are extended beyond the pivot in a scissor-like configuration, wherein the extended portions (52, 54) form a receiving chamber.

11. A parachute toy according to one of claims 1 to 10 characterised in that the air-engaging surfaces (8) each have at least one additional air-engaging surface (9).

## Revendications

1. Jouet avec parachute, constitué
de deux pièces mutuellement reliées de façon articulée (4, 5 ; 31 ; 16 ; 21 ; 26 ; 40 ; 51 ; 53 ; 55 ; 57), qui sont maintenues ensemble par la pression de l'air au cours du déplacement vers le haut du jouet avec parachute, et
d'un parachute agencé entre ces pièces et fixé sur elles, caractérisé en ce que les pièces (4, 5 ; 16 ; 21 ; 31 ; 40 ; 51 ; 53 ; 55 ; 57 ; 26) sont.
à une de leurs extrémités, reliées l'une à l'autre de façon articulée sous la forme d'une pince, un dispositif élastique (3 ; 24) sollicitant les pièces étant prévu dans la zone de cette articulation, et,
à leur autre extrémité, reliées à des surfaces déflectrices d'air (8 ; 20 ; 28), leurs sections d'extrémité libre présentant des oeillets (7) ou respectivement des crochets (7a) pour supporter et ouvrir le parachute.

2. Jouet avec parachute suivant la revendication 1, caractérisé en ce que, vu dans le sens du mouvement vers le haut du jouet avec parachute, une partie de tête (1 ; 23a ; 52 ; 54 ; 58) est agencée directement au-dessus de l'articulation.

3. Jouet avec parachute suivant l'une des revendications 1 et 2, caractérisé en ce que les surfaces déflectrices d'air (20, 28) sont articulées sur les pièces (16, 26) et en ce qu'elles présentent chacune un levier qui s'étend vers le haut (21, 29) et un dispositif d'enclenchement (17, 17a, 17b, 24a), qui, à l'état fermé des pièces, s'enclenchent respectivement et exercent un moment de fermeture qui dans la plus grande part de la phase ascendante est plus grand que le moment du dispositif élastique qui agit dans le sens d'ouverture.

4. Jouet avec parachute suivant la revendication 3, caractérisé en ce que, dans la zone des surfaces déflectrices d'air (20) qui recouvre la section d'extrémité inférieure (19) des pièces (16), un évidement (23) est chaque fois réalisé et en ce qu'un crochet de lancement (15) pour le jouet est fixé dans la zone de. l'articulation.

5. Jouet avec parachute suivant l'une des revendications 1 à 4, caractérisé en ce que les pièces (21) sont articulées sur un support de tête (23c) par deux oeillets (22) et en ce que les pièces peuvent être écartées par deux ressorts (24) qui sont fixés sur le support de tête et sur les pièces.

6. Jouet avec parachute suivant l'une des revendications 1 à 5, caractérisé en ce que les surfaces déflectrices d'air (28) font notablement saillie au-delà des pièces (26) et en ce que le parachute est fixé dans l'espace intermédiaire compris entre les surfaces déflectrices d'air (28).

7. Jouet avec parachute suivant la revendication 6, caractérisé en ce que les extrémités des bandes (64) du parachute sont, chaque fois pour une moitié, fixées sur les crochets (7a).

8. Jouet avec parachute suivant l'une des revendications 1 à 5, caractérisé en ce qu'un compartiment de réception (32, 38) pour le parachute est fixé entre les pièces (31, 40).

9. Jouet avec parachute suivant l'une des revendications 1 à 5 et 8, caractérisé en ce que les pièces (40) sont articulées sur une pièce de liaison (35), chaque fois par des oeillets (36), et en ce qu'un compartiment de réception (38) est également articulé sur la pièce de liaison.

10. Jouet avec parachute suivant une des revendications 1 à 9, caractérisé en ce que les pièces (51, 53) sont prolongées au-delà de l'articulation, en forme de ciseaux, les sections prolongées (52, 54) formant un compartiment de réception.

11. Jouet avec parachute suivant une des revendications 1 à 10, caractérisé en ce que les surfaces déflectrices d'air (8) présentent chacune au moins une surface déflectrice d'air supplémentaire (9).
